# EUROPÄISCHE PATENTSCHRIFT

(11) **EP 1 201 804 B1**
(45) Veröffentlichungstag und Bekanntmachung des Hinweises auf die Patenterteilung: **24.03.2004**
(21) Anmeldenummer: 00123282.6
(22) Anmeldetag: 27.10.2000
(51) Int. Cl.: D03D 39/22

(54) **Schwenkladensteuerung**
Slay control device
Dispositif pour la contrôle du battant

(43) Veröffentlichungstag der Anmeldung: 02.05.2002
(73) Patentinhaber: Günne Webmaschinenfabrik GmbH & Co. KG, 59519 Möhnesee-Günne (DE)
(72) Erfinder: Hüster, Josef, 59823 Arnsberg (DE)
(74) Vertreter: Fleck, Thomas, Dr. Dipl.-Chem.

(56) Entgegenhaltungen:
- EP-A- 0 350 446
- FR-A- 2 445 403

## Beschreibung

Die vorliegende Erfindung betrifft ein Verfahren zum Herstellen von Florgeweben auf einer Webmaschine nach dem Oberbegriff des Anspruches 1, sowie die Webmaschine zur Durchführung des Verfahrens selbst.

Ein derartiges Verfahren und eine Webmaschine sind beispielsweise aus der CH-A5-633 837 bekannt. Die vorbekannte Lehre ist darauf gerichtet, die Florhöhe auch bei Änderungen der Grundkettspannung konstant zu halten, wozu während des Webprozesses die Vorschlagdistanz bei Veränderungen der Florkettspannung verkleinert oder vergrößert wird. In mechanischer Hinsicht wird hierzu ein Steuergestänge mit Mutter mit einer darin antreibbaren Gewindespindel vorgesehen, die durch eine Steueranordnung gesteuert werden. Nachteilig macht sich bei dieser vorbekannten Lehre der hohe Aufwand an mechanischen Geräten und Steuerungen, insbesondere für die Kettfadenspannung, bemerkbar.

Der Erfindung liegt deshalb die Aufgabe zugrunde, hier Abhilfe zu schaffen und eine einfache und sichere mechanische Vorrichtung zur Verfügung zu stellen, mit der Gruppenanschläge oder verkürzte Vorschlagschüsse durchgeführt werden können, ohne daß die Veränderungen der Kettfadenspannung berücksichtigt werden müssen.

Diese Aufgabe wird durch das eingangs genannte Verfahren dadurch gelöst, daß der Winkel, um den sich die Antriebswelle dreht, und der Hub der Weblade über einen mit der Steuerwelle verbundenen schwenkbaren Lenker und über eine mit dem Lenker verbundene Zugstange für ein auf der Antriebswelle gelagertes Knickgelenk aufrechterhalten oder variabel verkürzt werden und dann Gruppenanschläge oder Voranschlagschüsse durchgeführt werden.

Eine weitere Lösungsmöglichkeit der Erfindung bietet die Webmaschine zur Durchführung des erfindungsgemäßen Verfahrens, die gekennzeichnet ist durch einen motorisch angetriebenen Florkettbaum zur differenzierten Abgabe der Florkettfäden und mit einer Steueranordnung zur Verkürzung des Winkels um den sich die Antriebswelle dreht und Hubes der Weblade mittels eines mit einer Steuerwelle verbundenen schwenkbaren Lenkers, der mit einer Zugstange für ein auf der Antriebswelle gelagertes Knickgelenk verbunden ist.

Erfindungsgemäß wird also unabhängig von jeglicher Kettfadenspannung der Hub der Weblade variiert, d.h. aufrechterhalten oder verkürzt. Die Verkürzung des Hubs der Weblade wird durch eine Lenker-Zugstangen-Knickgelenkkonstruktion erzielt, die den Winkel der Antriebswellendrehung dann einschränkt, wenn Vorschlagschüsse durchgeführt werden sollen. Die Lenker-Zugstangen-Knickgelenkkonstruktion wird durch eine die Steuerwelle gesteuert, die von einem mechanischen Getriebe oder einem Motor angetrieben wird. Der Aufbau der erfindungsmäßen Schwenkladensteuerung, die lenkergeführt einen variablen Webblattanschlag ermöglicht, ist in ihrem Aufbau einfach und robust und bedarf auch bei hohen Drehzahlen nur einer geringen Wartung.

Weitere Vorteile und Merkmale gehen aus den Unteransprüchen hervor, die auch gemeinsam mit dem Hauptanspruch von erfinderische Bedeutung sein können.

Im folgenden wird ein bevorzugtes Ausführungsbeispiel der Erfindung anhand der Zeichnung zum besseren Verständnis der Erfindung näher erläutert, auf die die Erfindung jedoch nicht beschränkt ist.

Es zeigt:
- Fig. 1: eine schematische Perspektivansicht, die die bei dem erfindungsgemäßen Verfahren eingesetzten Teile der Webmaschine zeigt,
- Fig. 2: eine Querschnittsansicht zu dem in Fig. 1 gezeigten Verfahrenszustand,
- Fig. 3: eine zur Fig. 1 ähnliche schematische Perspektivansicht mit der Weblade in vorderer Stellung beim Gruppenanschlag;
- Fig. 4: eine schematische Querschnittsansicht, die den Verfahrenszustand der Fig. 3 aufzeigt,
- Fig. 5: eine zu den Figuren 1 und 3 vergleichbare schematische Perspektivansicht mit weggebrochenen Teilen der erfindungsgemäßen Webmaschine, bei der der Verfahrenszustand im Voranschlag mit geknicktem Knickgelenk gezeigt wird,
- Fig. 6: eine schematische Querschnittsansicht, die den in Fig. 5 gezeigten Verfahrenszustand aufzeigt,
- Fig. 7: eine schematische Darstellung der unterschiedlichen Webblattstellungen von der rechten Maschinenseite mit den Luftdüseneintragsorganen, und
- Fig. 8: eine graphische Darstellung der Lage der Schwenkpunkte des Lenkers in Zusammenhang mit dem Knickgelenk, der Zugstange und des ortsfesten Lagerpunktes am Maschinengestell, wobei die einzelnen Bezugszeichen jeweils mit römischen Indices versehen sind, die sich auf die jeweilige Ladenstellung beziehen.

In Fig. 1 ist ein Ausschnitt der die Erfindung beinhaltenden Teile einer sonst üblichen Webmaschine gezeigt. Neben einem üblichen Florkettbaum (nicht gezeigt), einem Grundkettbaum (nicht gezeigt) und einer Schußfadeneintragsvorrichtung (siehe Fig. 7) besitzt die erfindungsgemäße Webmaschine eine übliche Antriebswelle 11 mit Ladenachse G, auf der eine übliche Weblade J mit Webblatt 6 schwenkbar gelagert ist, wie dieses durch den Doppelpfeil 12 angezeigt wird. An einem oder beiden Enden oder in der Mitte dieser Antriebswelle 11 ist eine mechanische Steuereinrichtung vorgesehen, mit der das eigentliche erfindungsgemäße Verfahren durchgeführt wird und die von der Steuerwelle 2 gesteuert wird, welche entweder von einem mechanischen Getriebe (nicht gezeigt), wie z.B. einem bekannten Kurvengetriebe oder von einem Motor, angetrieben wird. Eine derartige motorgetriebene Ansteuerung ist beispielsweise bekannt durch das CZ-Patent 186 340.

Kurz gesagt, könnte man die erfindungsgemäße Steuereinrichtung als Schwenkladensteuerung bezeichnen, die lenkergeführt bei der Herstellung der Frottierschlinge für einen variablen Webblattanschlag sorgt, d.h. die Schlingenhöhe wird durch die Vorschlagsdistanz bestimmt, welche konstant, aber auch variabel sein kann, um unterschiedliche Florhöhen im fertigen Gewebe zu erzielen.

In den Figuren 1 und 2 wird die hintere Ladenstellung (I) in durchgezogener Linie gezeigt, während weitere ausgewählte Stellungen des Webblattes 6 gestrichelt angedeutet sind.

In den Figuren 3 und 4 wird die vorderste Ladenstellung für den Gruppenanschlag (II) in durchgezogener Linie gezeigt, während weitere ausgewählte Stellungsmöglichkeiten in gestrichelten Linien angedeutet sind.

In den Figuren 5 und 6 wird das eigentliche erfindungsgemäße Verfahren eingesetzt, bei dem die Lade (J) einen verkürzten Hub für den Voranschlag (III) durchführt, der in durchgezogener Linie angedeutet ist, während die anderen Ladenstellungen (I und II) in gestrichelter Weise angedeutet sind. Es dürfte einleuchten, daß der verkürzte Hub in einem unterschiedlichen Ausmaß durchgeführt werden kann, um die jeweils gewünschte Florhöhe zu erzielen. Letzteres wird durch die Knickgelenk-Zugstangen-Lenkerkonstruktion (C,D,E,F,9,1) erzielt, auf die im folgenden näher eingegangen werden soll. Während die Ladenstellungen (I, II) keine Veränderungen hinsichtlich der Strecke A des Knickgelenkes und Lage des Schwenkpunktes 5 am Lenker 1 auf der Ladenachse G der Antriebswelle 11 hervorrufen bzw. bedingen, verhält sich letzteres beim Voranschlag gemäß Ladenstellung (III) anders. Hier wird nämlich durch das mehr oder weniger Verschwenken des Schwenkpunktes 5 der Hub der Schwenklade J entsprechend verkürzt (A'), wobei das Knickgelenk hinsichtlich der Strekke A dementsprechend verkürzt bzw. die Schenkel oder Laschen D und E abgeknickt werden.

Wenn der Lenker 1, der durch die Steuerwelle 2, den Hebel 3 und die Schubstange 4 mit seinem Schwenkpunkt 5 in der Grundstellung auf der Ladenachse G gehalten wird (siehe Figuren 1 und 2), verändert sich bei der Vorwärtsbewegung der Weblade J der Anschlagpunkt (II) des Webblattes 6 nicht (siehe Figuren 3 und 4). Dieser Anschlagpunkt dient zum Schußanschlag des Flachgewebes bzw. der Bordüre und des Schußgruppenanschlages des Frottiergewebes.

Wird der Lenker 1 jedoch mittels Steuerwelle 2, Hebel 3 und Schubstange 4 nach hinten verschwenkt, wie dieses durch den Pfeil 13 angedeutet ist, so verändert sich der Schwenkpunkt 5 zum Schwenkpunkt 5' und das Knickgelenk knickt bei der Vorwärtsbewegung der Weblade 6 ein. Dadurch wird die Strecke A in A' verkürzt (siehe Figuren 5 und 6), wodurch die Webblattstellung (III) erreicht wird. Dieses ist die Webblattstellung für die Vorschlagschüsse.

Das Knickgelenk (C,D,E,F,9,1) besteht aus den folgenden Teilen und funktioniert wie folgt:

Die Webblattbewegung erfolgt über ein vom Hauptmotor (nicht gezeigt) angetriebenes Kurvengetriebe (nicht gezeigt) mit Komplementärkurven. Dabei übertragen die rotierenden Kurven die Bewegung über Kurvenrollen (nicht gezeigt) direkt auf die Hohlwelle B, die mit dem Hebel C des Knickgelenkes fest verbunden ist, d.h. der Hebel C hat einen unveränderlichen Schwenkwinkel. Über die Laschen D und E wird die Bewegung vom Hebel C auf den Hebel F des Knickgelenkes übertragen, der seinerseits fest mit der Ladenachse G, die in der Hohlwelle B gelagert ist, verbunden ist. Auf der Ladenachse G sind Ladenstelzen H aufgeklemmt, die die Lade J und das Webblatt 6 tragen. Die Führung der Laschen D und E erfolgt über die Zugstange 9 und den Lenker 1.

Wenn die Laschen D und E, wie in Stellung I (vgl. Fig 1+2) und II (vgl. Fig. 3+4) gezeigt, gestreckt sind, ist der Schwenkwinkel des Hebels F gleich dem Schwenkwinkel des Hebels C.

Wird durch Schwenken des Lenkers 1 um dessen festliegenden Lagerpunkt K am Maschinengestell der untere Lagerpunkt der Zugstange 9 verändert, wie in Stellung III (vgl. Fig. 5+6) gezeigt, wird durch die Schwenkbewegung des Hebels C das Knickgelenk eingeknickt und der Schwenkwinkel des Hebels F und somit der Ladenachse ist kleiner als der Schwenkwinkel des Hebels C. Die so erreichte Vorschlagdistanz ist abhängig vom Schwenkwinkel des Lenkers 1 und somit variabel steuerbar.

Bei der vorliegenden Ausführungsform ist es für das erfindungsgemäße Verfahren von Bedeutung, daß der Schwenkpunkt 5 des Lenkers 1 in seiner Grundstellung mit der Weblade in hinterer Stellung (I) und beim Gruppenanschlag (II) mittig zur Antriebs- oder Ladenachse G ist, und wobei seine am Maschinengestell ortsfeste Lagerung K auf der gleichen Achse liegt, wie eine obere Aufhängung M der Zugstange 9, deren unteres Ende mittels einer Welle mit dem Schwenkpunkt 5 des Lenkers 1 verbunden ist, so daß die Strecke 10 beim Lenker 1 und der Zugstange 9 gleich ist, und so daß die Strecke 10 dem Abstand der Ladenachse G' bis zum Knickpunkt M des gestreckten Knickgelenkes entspricht.

Ebenso ist es wichtig, daß der festliegende Lagerpunkt K des Lenkers 1 am Maschinengestell koaxial zum Knickpunkt M des gestreckten Knickgelenkes (Laschen D und E) in dessen rückwärtiger Lage ist (Stellung I).

Hierdurch ist gewährleistet, daß bei allen eingestellten Schwenkwinkeln des Lenkers 1 zwischen 0 und max die Weblade J und das Webblatt 6 immer die gleiche rückwärtige Position (Stellung I) erreichen.

Ebenso ist es wichtig, daß der Schwenkpunkt des Lenkers 1 in seiner Stellung beim Voranschlag (III) mit verkürztem Hub der Weblade J nicht mittig zur Antriebs- oder Ladenachse G ist, und wobei die Strecke 10 beim Lenker 1 und der Zugstange 9 gleich ist, und daß der Lenker 1 nach hinten auf Punkt 5' geschwenkt wird, wodurch die Länge eines Knickgelenkes und der Drehwinkel der Antriebswelle verkürzt werden, welches über drehbare Gelenke auf der Antriebswelle gelagert ist.

Anders ausgedrückt muß beim Glattweben und Gruppenanschlag der Lagerpunkt 5 der Zugstange 9 am Lenker 1 koaxial zur Ladenachse G positioniert sein.

Beim Frottierweben wird die Vorschlagdistanz für das Frottierweben durch Auslenkung des Zugstangenlagerpunktes 5 aus der koaxialen Position zur Ladenachse G durch Schwenken des Lenkers 1 um dessen Lagerpunkt K eingestellt und ist im Rahmen des Lenkerschwenkwinkels variabel.

Der Lenker 1 kann auch als Zahnsegment ausgeführt sein, das im Punkt K gelagert ist und an das im Punkt 5 die Zugstange 9 angelenkt wird. Das Zahnsegment kann durch eine mechanisch oder elektronisch angetriebene Zahnstange im Rahmen des Schwenkwinkels verstellt werden.

Der Lenker 1 kann auch als Schneckenradsegment ausgeführt werden, das im Punkt K gelagert ist und an das im Punkt 5 die Zugstange 9 angelenkt wird. Das Schneckenradsegment kann durch eine mechanisch oder elektronisch angetriebene Schnekkenwelle im Rahmen des Schwenkwinkels verstellt werden.

Der Lenker 1 kann auch als Hebel ausgeführt sein, der im Punkt K gelagert ist und an den im Punkt 5 die Zugstange 9 angelenkt ist und an dessen unterem Ende eine Kugelgewindemutter drehbar gelagert ist. Die Betätigung erfolgt über eine schwenkbar gelagerte, mechanisch oder elektronisch angetriebene Kugelgewindespindel, die den Hebel im Rahmen des Schwenkwinkels verstellt.

## Patentansprüche

1. Verfahren zum Herstellen von Florgeweben auf einer Webmaschine mit einem Florkettbaum, einem Grundkettbaum, einer Schußfadeneintragsvorrichtung und einer auf einer Antriebswelle (11) schwenkbar gelagerten Weblade (J), deren Hub im Betrieb periodisch von seinem, einen Vollanschlag des Webblattes (6) entsprechenden Wert durch mechanische Steuereinrichtungen mit einer Steuerwelle (2) verkürzt wird, **dadurch gekennzeichnet, daß** der Winkel, um den sich die Antriebswelle dreht, und der Hub der Weblade über einen mit der Steuerwelle (2) verbundenen schwenkbaren Lenker (1) und über eine mit dem Lenker (1) verbundene Zugstange (9) für ein auf der Antriebswelle gelagertes Knickgelenk (C,D,E,F,9,1) aufrechterhalten oder variabel verkürzt werden und dann Gruppenanschläge (II) oder Voranschlagschüsse (III) durchgeführt werden.

2. Verfahren nach Anspruch 1, **dadurch gekennzeichnet, daß** der Schwenkpunkt (5) des Lenkers (1) in seiner Grundstellung mit der Weblade in hinterer Stellung (I) und beim Gruppenanschlag (II) mittig zur Antriebs- oder Ladenachse ist, und wobei seine am Maschinengestell ortsfeste Lagerung K auf der gleichen Achse liegt, wie eine obere Aufhängung M der Zugstange (9) in hinterer Stellung (I), deren unteres Ende mittels einer Welle mit dem Schwenkpunkt des Lenkers (1) verbunden ist, so daß die Strecke (10) beim Lenker (1) und der Zugstange (9) gleich ist.

3. Verfahren nach Anspruch 1, **dadurch gekennzeichnet, daß** der Schwenkpunkt (5) des Lenkers (1) in seiner Stellung beim Voranschlag (III) mit verkürztem Hub der Weblade nicht mittig zur Antriebs- oder Ladenachse ist, und wobei die Strecke (10) beim Lenker (1) und der Zugstange (9) gleich ist, und daß der Lenker (1) nach hinten geschwenkt (5') wird, wodurch die Länge eines Knickgelenkes und der Drehwinkel der Antriebswelle verkürzt werden, welches über drehbare Gelenke auf der Antriebswelle gelagert ist.

4. Verfahren nach Anspruch 1 bis 3, **dadurch gekennzeichnet, daß** der Lenker mit seinem unteren Ende über eine Schubstange (4) und einen Hebel (3) mit der Steuerwelle (2) verbunden ist.

5. Verfahren nach Anspruch 1 bis 4, **dadurch gekennzeichnet, daß** die Steuerwelle (2) von einem mechanischen Getriebe oder einem elektrisch betriebenen Motor angetrieben wird.

6. Verfahren nach Anspruch 1 und 3, **dadurch gekennzeichnet, daß** unterschiedliche Florhöhen in einem Rapport eingestellt und gewebt werden.

7. Verfahren nach Anspruch 1 bis 5, **dadurch gekennzeichnet, daß** unterschiedliche Abstände für die einzelnen Vorlageschüsse eingestellt und durchgeführt werden.

8. Verfahren nach Anspruch 1 bis 7, **dadurch gekennzeichnet, daß** unterschiedliche Florabbindungen, insbesondere eine 3- oder 4-Schußabbindung eingestellt und durchgeführt wird.

9. Webmaschine zur Durchführung des Verfahrens gemäß einem oder mehreren der vorstehenden Ansprüche 1 bis 8, **gekennzeichnet durch** einen motorisch angetriebenen Florkettbaum zur differenzierten Abgabe der Florkettfäden und mit einer Steueranordnung zur Verkürzung des Winkels um den sich die Antriebswelle (11) dreht und Hubes der Weblade (J) mittels eines mit einer Steuerwelle (2) verbundenen schwenkbaren Lenkers (1), der mit einer Zugstange (9) für ein auf der Antriebswelle gelagertes Knickgelenk (C,D,E,F,9,1) verbunden ist.

## Claims

1. Method for the manufacture of pile fabrics on a loom with a pile warping beam, a back warping beam, a weft yarn insertion device and a sley (J) pivotably mounted on a drive shaft (11) and whose stroke in operation is periodically shortened by its value corresponding to a full beat-up of the reed (6) by mechanical control devices with a camshaft (2), **characterized in that** the angle by which the drive shaft rotates and the stroke of the sley are maintained or variably shortened by means of a pivotable guide rod (1) connected to the camshaft (2) and a tension bar (9) connected to the guide rod (1) for a buckling joint (C, D, E, F, 9, 1) mounted on the drive shaft and then group beat-ups (II) or first beater picks (III) are performed.

2. Method according to claim 1, **characterized in that** the pivoting point (5) of the guide rod (1) in its normal position with the sley in the rear position (I) and with group beat-up (II) is central to the drive or sley axis and its fixed mounting (K) on the loom frame is on the same axis as an upper suspension (M) of the tension bar (9) in the rear position (I), whose lower end is connected by means of a shaft to the pivoting point of the guide rod (1), so that the distance (10) is the same for the guide rod (1) and the tension bar (9).

3. Method according to claim 1, **characterized in that** the pivoting point (5) of the guide rod (1) in its position at first beater pick (III) with shortened sley stroke is not central to the drive or sley axis and the distance (10) is the same for the guide rod (1) and tension bar (9), and that the guide rod (1) is pivoted backwards (5'), so that the length of a buckling joint and the rotation angle of the drive shaft are shortened, it being mounted on the drive shaft by means of rotary joints.

4. Method according to claims 1 to 3, **characterized in that** the lower end of the guide rod is connected by means of a push rod (4) and a lever (3) to the camshaft (2).

5. Method according to claims 1 to 4, **characterized in that** the camshaft (2) is driven by a mechanical transmission or an electrically operated motor.

6. Method according to claims 1 and 3, **characterized in that** different pile heights are set and woven in a register.

7. Method according to claims 1 to 5, **characterized in that** different spacings for the individual first beater picks are set and performed.

8. Method according to claims 1 to 7, **characterized in that** different pile ties, particularly a three or four pick tie is set and performed.

9. Loom for performing the method according to one or more of the preceding claims 1 to 8, **characterized by** a motor driven pile warping beam for the differentiated delivery of pile warp yarns and with a control arrangement for shortening the angle by which the drive shaft (11) rotates and the stroke of the sley (J) by means of a pivotable guide rod (1) connected to the camshaft (2) and which is connected to a tension bar (9) for a buckling joint (C, D, E, F, 9, 1) mounted on the drive shaft.

## Revendications

1. Procédé de fabrication de tissus à poils sur un métier à tisser, comportant une ensouple de chaîne de poils, une ensouple de chaîne de fond, un dispositif d'admission de fils de trame et un battant (J), monté de manière à pouvoir pivoter sur un arbre d'entraînement (11) et dont la course est raccourcie périodiquement, en fonctionnement, par rapport à sa valeur correspondant à une frappe complète du peigne (6), par des dispositifs mécaniques de commande avec un arbre de commande (2), **caractérisé en ce que** l'angle, suivant lequel tourne l'arbre d'entraînement, et la course du battant sont maintenus ou raccourcis de manière variable, par l'intermédiaire d'un bras oscillant (1), propre à pivoter et relié à l'arbre de commande (2), et par l'intermédiaire d'une tige de traction (9), qui est reliée au bras oscillant (1) et destinée à un mécanisme articulé (C, D, E, F, 9, 1) monté sur l'arbre d'entraînement, et **en ce que**, ensuite, les frappes groupées (II) ou les coups de frappe préalable (III) sont mis(es) en oeuvre.

2. Procédé selon la revendication 1, **caractérisé en ce que** le point de pivotement (5) du bras oscillant (1), dans sa position de base avec le battant en position arrière (I) et lors d'une frappe groupée (II), est situé de manière centrale par rapport à l'axe d'entraînement ou à l'axe de battant, tandis que son montage fixe K contre le bâti de la machine est situé sur le même axe qu'une suspension supérieure M de la tige de traction (9) dans la position arrière (I), l'extrémité inférieure de cette tige est reliée à l'aide d'un arbre au point de pivotement du bras oscillant (1), de telle sorte que l'étendue (10) soit la même pour le bras oscillant (1) et pour la tige de traction (9).

3. Procédé selon la revendication 1, **caractérisé en ce que** le point de pivotement (5) du bras oscillant (1), dans sa position lors d'une frappe préalable (III) avec une course raccourcie du battant, n'est pas situé de manière centrale par rapport à l'axe d'entraînement ou à l'axe de battant, tandis que l'étendue (10) est la même pour le bras oscillant (1) et pour la tige de traction (9), et **en ce que** le bras oscillant (1) est amené à pivoter vers l'arrière (5'), si bien que la longueur d'un mécanisme articulé et l'angle de rotation de l'arbre d'entraînement sont raccourcis, le montage sur l'arbre d'entraînement s'effectuant par l'intermédiaire d'articulations propres à tourner.

4. Procédé selon les revendications 1 à 3, **caractérisé en ce que** l'arbre oscillant est relié, par son extrémité inférieure, et par l'intermédiaire d'une bielle (4) et d'un levier (3), à l'arbre de commande (2).

5. Procédé selon les revendications 1 à 4, **caractérisé en ce que** l'arbre de commande (2) est entraîné par un entraînement mécanique ou par un moteur électrique.

6. Procédé selon les revendications 1 et 3, **caractérisé en ce que** des hauteurs différentes de poils sont réglées dans un rapport de dessin et tissées.

7. Procédé selon les revendications 1 à 5, **caractérisé en ce que** des espacements différents pour les coups individuels de frappe préalable sont réglés et mis en oeuvre.

8. Procédé selon les revendications 1 à 7, **caractérisé en ce que** des insertions différentes de poils, notamment une insertion à 3 ou 4 duites, sont réglées et mises en oeuvre.

9. Métier à tisser destiné à la mise en ouvre du procédé selon une ou plusieurs des revendications précédentes 1 à 8, **caractérisé par** une ensouple de chaîne de poils, entraînée par moteur, pour l'amenée différenciée des fils de chaînes de poils, et comportant un agencement de commande pour raccourcir l'angle suivant lequel tourne l'arbre d'entraînement (11) et la course du battant (J), à l'aide d'un bras oscillant (1) propre à pivoter et relié à l'arbre de commande (2), lequel bras oscillant est relié à une tige de traction (9) pour un mécanisme articulé (C, D, E, F, 9, 1) monté sur l'arbre d'entraînement.
